# EUROPÄISCHE PATENTSCHRIFT

(11) **EP 0 426 941 B1**
(45) Veröffentlichungstag und Bekanntmachung des Hinweises auf die Patenterteilung: **12.05.1993**
(21) Anmeldenummer: 90110788.8
(22) Anmeldetag: 07.06.1990
(51) Int. Cl.: G04B 3/04, H01H 13/26

(54) **Drucktastenanordnung**
Push-button assembly
Bouton-poussoir

(30) Priorität: 06.11.1989 DE 3936942
(43) Veröffentlichungstag der Anmeldung: 15.05.1991
(73) Patentinhaber: Manufacture JAEGER-LE COULTRE, CH-1347 Le Sentier (CH)
(72) Erfinder: Wild, Daniel, CH-1347 Le Sentier (CH)
(74) Vertreter: Klein, Thomas, Dipl.-Ing. (FH)

(56) Entgegenhaltungen:
- CH-A- 21 312
- CH-A- 73 815
- CH-A- 686 074
- CH-A- 1 885 168
- US-A- 479 930
- US-A- 2 777 911

## Beschreibung

Die Erfindung bezieht sich auf eine Anordnung zur Betätigung eines steuerbaren Elements einer Uhr, insbesondere einer Armbanduhr, mit einem radial von dem Uhrgehäuse hervorstehenden Tastenkopf, der axial verschiebbar angeordnet ist, mit einem am Tastenkopf angeordneten Betätigungsstößel, der mittels des Tastenkopfes durch eine Ausnehmung im Uhrgehäuse axial in das Gehäuseinnere verschiebbar und durch den das steuerbare Element betätigbar ist, wobei Tastenkopf und Betätigungsstößel zum Gehäuseäußeren hin federbeaufschlagbar sind.

Bei derartigen Drucktastenanordnungen ist die Sicherheit einer einwandfreien Betätigung des steuerbaren Elements der Uhr davon abhängig, daß der Betätigungsstößel sowohl einen ausreichend langen Verschiebehub in das Gehäuseinnere hinein durchführt als auch mit einer ausreichend hohen aber nicht zu hohen Kraft das steuerbare Element beaufschlagt. Werden diese Kriterien nicht erfüllt, kann es zu einer unvollständigen Auslösung eines Steuervorgangs bzw. zu einer Beschädigung des steuerbaren Elements kommen.

Aus der US-A-27 77 911 ist eine Drucktastenanordnung zur Betätigung eines steuerbaren Elements eines Schalters zum steuern elektrischer Schaltkreise bekannt. Sie weist einen Tastenkopf auf, der axial verschiebbar angeordnet ist und an dem ein hill-and-valley-Drahtfederelement angeordnet ist. Mittels des Tastenkopfs ist das Drahtfederelement entgegen einer Federkraft auf zwei Kontaktstücke zu axial verschiebbar. Über eine Kontaktscheibe, die auf den Enden der Kontaktstücke zur Auflage bringbar sind, sind die Kontaktstücke leitend miteinander verbindbar. Die Kontaktscheibe besitzt eine konzentrische Ausnehmung, in die das Drahtfederelement bei unbetätigtem Tastenkopf mit seinen freien Enden hineinragt.

Durch Betätigung des Tastenkopfes wird das Drahtfederelement in die Ausnehmung der an den Kontaktstücken abgestützten Kontaktscheibe hineinbewegt, bis unter Zusammendrückung der Federarme des Drahtfederelements deren hill-Bereich überfahren wird. Die anschließende federnde Auseinanderbewegung der Federarme führt zu einem Abheben der Kontaktscheibe von den Kontaktstücken und einer Unterbrechung des elektrischen Kontakts.

Aus der CH-A-18 851/68 und der CH-A-6860/74 sind versenkbare Aufzugskronenvorrichtungen für Uhren bekannt, die in ihrer versenkten Stellung verriegelbar sind.

Aufgabe der Erfindung ist es daher, eine Drucktastenanordnung der eingangs genannten Art zu schaffen, die eine korrekte Betätigung des steuerbaren Elements sicherstellt.

Diese Aufgabe wird erfindungsgemäß dadurch gelöst, daß Tastenkopf und Betätigungsstößel entgegen einer Federkraft axial zueinander verschiebbar sind, daß bei gehäusefernerer Position des Tastenkopfes der Betätigungsstößel in seiner gehäuseäußeren Stellung durch ein gehäusefestes Verriegelungselement blockierbar ist und daß bei gehäusenäherer Position des Tastenkopfs das Verriegelungselement durch den Tastenkopf in eine die Blockierung des Betätigungsstößels aufhebende Stellung bewegbar ist. Durch diese Ausbildung bleibt der Betätigungsstößel bei Drücken des Tastenkopfes so lange in seiner Ausgangsstellung, bis der Tastenkopf bis nahe dem Ende seines Verschiebewegs in Richtung zum Gehäuseinneren hin bewegt wurde. Gleichzeitig wird dabei durch das Ineinanderschieben von Tastenkopf und Betätigungsstößel eine bestimmte Federkraft ausgebaut. etwa bei Erreichen des Endes des Verschiebewegs des Tastenkopfes wird die Blockieung des Betätigungsstößels aufgehoben. Dieser bewegt sich jetzt mit der bestimmten Federkraft beaufschlagt, gegen das steuerbare Element. Da der Tastenkopf zur Freigabe des Betätigungsstößels um einen bestimmten Mindestweg verschoben sein muß, bewegt sich auch der Betätigungsstößel um einen eine Betätigung des steuerbaren Elements sicherstellenden Weg in das Gehäuseinnere.

Um das voneinander Wegbewegen von Tastenkopf und Betätigungsstößel aufgrund der Federkraft zu begrenzen, kann die axiale Verschiebbarkeit von Tastenkopf und Betätigungsstößel voneinander weg durch einen Anschlag begrenzt sein.

Ein Aufbau geringer Baugröße wird dadurch erreicht, daß der Tastenkopf topfförmig mit zum Gehäuseinneren gerichteter Öffnung ausgebildet ist und daß das zum Gehäuseäußeren gerichtete Ende des Betätigungsstößels durch die Öffnung in den Tastenkopf hineinragt, wobei eine mit ihrem einen Ende am Tastenkopf und mit ihrem anderen Ende am Betätigungsstößel abgestützte Druckfeder in einem zwischen der zylindrischen Innenwand des Tastenkopfs und der zylindrischen Mantelfläche des Betätigungsstößels gebildeten Ringraum angeordnet ist.

Dabei kann der Betätigungsstößel einen radial hervorstehenden Ringansatz aufweisen, an dem die Druckfeder mit ihrem einen Ende abgestützt ist. Zur Begrenzung des voneinander Wegbewegens von Tastenkopf und Betätigungsstößel kann der Betätigungsstößel einen radial hervorstehenden Ringansatz aufweisen, der von einem radial nach innen hervorstehenden Ringanschlag des Tastenkopfes im Bereich der Öffnung des Tastenkopfes hintergriffen wird. Dabei kann vorzugsweise diese Funktion als auch die Funktion der Druckfederabstützung durch ein und denselben Ringansatz erfolgen.

In einer wenig Bauraum erforderlichen Ausbildung kann der Tastenkopf im Bereich seiner zylindrischen Mantelfläche von einer Rückstellfeder umschlossen sein, die mit ihrem einen Ende am Gehäuse und mit ihrem anderen Ende an dem Tastenkopf abgestützt ist.

Eine Blockierung des Betätigungsstößels kann dadurch erfolgen, daß im Bereich des zum Gehäuseinneren gerichteten Endes des Betätigungsstößels dieser mit einer radial umlaufenden Ringnut ausgebildet ist, in die ein Verriegelungsnocken federnd einrastbar ist. Dabei wird ein einfacher bauteilarmer Aufbau dadurch erreicht, daß der Verriegelungsnocken an dem freien Ende eines mit seinem anderen Ende gehäusefesten sich etwa radial zum Gehäuse erstreckenden Federarms angeordnet ist, wobei der Federarm die Nocke gegen den Betätigungsstößel bewegend vorgespannt ist.

Vorzugsweise sind zur sicheren und symmetrischen Blockierung mehrere Federarme gleichmäßig um den Betätigungsstößel herum verteilt angeordnet.

Zur Entriegelung des Betätigungsstößels kann der Federarm einen rampenartigen Bereich aufweisen, der in Richtung zum Gehäuseinneren zur Achse des Betätigungsstößels hin geneigt ist und gegen den ein Anschlag des Tastenkopfes bei dessen Gehäuseeinwärtsbewegung in Anlage bringbar und der Verriegelungsnocken entgegen der Federvorspannung des Federarms aus der Ringnut herausbewegbar ist. Dabei kann ohne zusätzlichen Aufwand der Anschlag des Tastenkopfes durch den Öffnungsbereich des topfförmigen Teils des Tastenkopfes gebildet sein.

Um eine sicher ausreichend hohe Vorspannkraft der zwischen Tastenkopf und Druckstößel angeordneten Druckfeder aufzubauen, ehe die Blockierung des Druckstößels entriegelt wird, kann der Anschlag im zweiten Teil des Weges der Gehäuseeinwärtsbewegung des Tastenkopfes an dem rampenartigen Bereich in Anlage bringbar sein.

Um den inneren Bereich der Drucktastenanordnung gegen Eindringen von Schmutz zu schützen, weist vorzugsweise der Tastenkopf einen hülsenartig seinen topfförmigen Bereich im Abstand umschließenden und einen Ringraum bildenden Ringkragen auf, wobei der Ringraum auf der gehäuseabgewandten Seite geschlossen ist und wobei gehäuseseitig ein gehäusefester Ringkragen teleskopartig in den Ringraum hineinragt bzw. teleskopartig den Ringkragen des Tastenkopfes umschließt.

Zur Erhöhung dieses Schutzes kann zusätzlich noch einer der Ringkragen an seiner dem anderen Ringkragen zugewandten zylindrischen Mantelfläche eine radial umlaufende Ringnut aufweisen, in der ein Dichtungsring angeordnet ist.

Um den maximal möglichen Verschiebeweg des Tastenkopfs bei dessen Betätigung festzulegen, kann an dem Tastenkopf ein seine Axialbewegung in Gehäuserichtung begrenzender Anschlag angeordnet sein, der durch Gehäuseeinwärtsbewegung des Tastenkopfs an dem Uhrgehäuse in Anlage bringbar ist.

Eine unbeabsichtigte Betätigung der Drucktastenanordnung kann dadurch verhindert werden, daß der Anschlag ein Verstellanschlag ist und aus einer eine Betätigung des Steuerelements ermöglichenden in eine eine Betätigung des Steuerelements verhindernde Position verstellbar ist. Dazu kann der Verstellanschlag mit einem Gewinde versehen sein, das in ein axial, insbesondere koaxial, zum Tastenkopf an dem drehfesten Tastenkopf bzw. dem Uhrgehäuse ausgebildeten Gewinde eingreift.

Eine leichte Betätigung bei gleichzeitig geringer Baugröße ergibt sich, wenn der Verstellanschlag eine Kronenmutter ist, die auf einem an der zylindrischen Mantelfläche des Tastenkopfes ausgebildeten Gewinde angeordnet ist und deren dem Uhrgehäuse zugewandte Stirnfläche eine gegen das Uhrgehäuse anschlagbare Anschlagfläche bildet.

Ist der Tastenkopf in seiner eine Betätigung des steuerbaren Elements ermöglichenden Position zumindest weitgehend in die Gewindebohrung der Kronenmutter versenkt eingeschraubt, so wird die vom Uhrgehäuse hervorstehende Länge der Drucktastenanordnung auf die für eine einwandfreie Betätigung erforderliche Länge beschränkt.

Besitzt das dem Uhrgehäuse abgewandte Ende des Tastenkopfes eine größere radiale Erstreckung als das Gewinde der Kronenmutter, so bestimmt dieses Ende, die die Maximalverstellung des Betätigungsstößels ermöglichende Position und sichert gleichzeitig die Kronenmutter gegen ein Abschrauben von dem Tastenkopf.

Um zu vermeiden, daß sich der Tastenkopf beim Schrauben der Kronenmutter mit dieser mitdreht, besitzt vorzugsweise der Tastenkopf einen Verdrehsicherungsansatz, der in eine entsprechende gehäusefeste Ausnehmung eingreift.

Ausführungsbeispiele der Erfindung sind in der Zeichnung dargestellt und werden im folgenden beschrieben. Es zeigen
- Figur 1: ein erstes Ausführungsbeispiel einer im Halbschnitt dargestellten Drucktastenanordnung in unbetätigter Stellung,
- Figur 2: die im Halbschnitt dargestellte Drucktastenanordnung nach Figur 1 in halbbetätigter Stellung,
- Figur 3: die im Halbschnitt dargestellte Drucktastenanordnung nach Figur 1 in vollbetätigter Stellung,
- Figur 4: eine Federarmanordnung der Drucktastenanordnung nach Figur 1 in perspektivischer Ansicht,
- Figur 5: ein zweites Ausführungsbeispiel einer im Halbschnitt dargestellten Drucktastenanordnung in unbetätigter blockierter Stellung,
- Figur 6: die im Halbschnitt dargestellte Drucktastenanordnung nach Figur 5 in unbetätigter entblockierter Stellung,
- Figur 7: die im Halbschnitt dargestellte Drucktastenanordnung nach Figur 5 in halbbetätigter Stellung,
- Figur 8: die im Halbschnitt dargestellte Drucktastenanordnung nach Figur 5 in vollbetätigter Stellung,
- Figur 9: eine perspektivische Ansicht des Ringkragens des Tastenkopfs der Drucktastenanordnung nach Figur 5,
- Figur 10: eine perspektivische Ansicht des gehäusefesten Ringkragens der Drucktastenanordnung nach Figur 5.

Die in den Figuren dargestellten Drucktastenanordnungen weisen einen Tastenkopf 1 auf, der ein pilzförmiges Druckteil 2 aufweist, auf dessen mit einem Gewinde 3 versehenen Schaft 4 eine Hülse 5 aufgeschraubt ist. Zwischen der einen Stirnseite der Hülse 5 und dem Kopfteil 6 des Druckteils 2 ist ein Dichtungsring 7 unter Vorspannung angeordnet, der das Innere der Hülse 5 nach außen hin abdichtet.

Die Hülse 5 besitzt an ihrem druckteilseitigen Ende eine radiale Erweiterung, die in einen, die Hülse 5 in einem Abstand konzentrisch umschließenden Ringkragen 8 kürzerer axialer Erstreckung als die Hülse 5 übergeht.

Hülse 5, Ringkragen 8 und Druckteil 2 bilden gemeinsam den Tastenkopf 1.

In den Innenraum der Hülse 5 ragt ein Betätigungsstößel 10, dessen Durchmesser derart geringer ist als der Innendurchmesser der Hülse 5, daß zwischen der zylindrischen Innenwand der Hülse 5 und dem Betätigungsstößel 10 ein Ringraum 11 gebildet wird.

In diesem Ringraum 11 ist eine den Betätigungsstößel 10 umschließende Druckfeder 12 angeordnet, die sich an ihrem einen Ende am Druckteil 2 und mit ihrem anderen Ende an einem radial hervorstehenden Ringansatz 13 des Betätigungsstößels 10 abstützt und den Betätigungsstößel 10 in Richtung aus der Hülse 5 heraus beaufschlagt.

Die Bewegung des Betätigungsstößels 10 aus der Hülse 5 heraus wird durch einen im Bereich der dem Druckteil 2 abgewandten Ende der Hülse 5 radial nach innen hervorstehenden Ringanschlag 14 begrenzt, durch den der Ringansatz 13 hintergriffen wird.

In eine Ausnehmung 15 eines Uhrgehäuses 16 ist ein Ringkörper 17 fest eingesetzt. Zur Gehäuseaußenseite hin hevorstehend besitzt der Ringkörper 17 einen Ringkragen 18, der teleskopartig mit dem Ringkragen 8 des Tastenkopfs 1 zusammenwirkt.

Bei dem Ausführungsbeispiel der Figuren 1 bis 4 wird der Ringkragen 18 von dem Ringkragen 8 und bei dem Ausführungsbeispiel der Figuren 5 bis 10 wird der Ringkragen 8 von dem Ringkragen 18 radial umschlossen, wobei die einander zugewandten zylindrischen Flächen der Ringkragen 8 und 18 aneinander gleiten können.

In dem sich überlappenden Bereich der Ringkragen 8 und 18 ist in der dem anderen Ringkragen 8 bzw. 18 zugewandten Mantelfläche des Ringkragens 18 (Figuren 5 bis 10) bzw. des Ringkragens 8 (Figuren 1 bis 4) eine radial umlaufende Ringnut ausgebildet, in der ein Dichtungsring 20 angeordnet ist.

Der Ringkörper 17 umschließt mit seinem dem Gehäuseinneren näheren Bereich die Hülse 5 und bildet mit diesem Teil einen Führungsring 21 für den Tastenkopf 1.

Von dem Führungsring 21 ausgehend erstrecken sich zum Gehäuseinneren hin Federarme 22, die an ihren freien Enden radial nach innen gerichtete Verriegelungsnocken 23 besitzen, die federnd in eine am aus der Hülse 5 herausragenden Ende 25 des Betätigungsstößels 10 radial umlaufend ausgebildete Ringnut 24 einrastbar sind.

Durch das Ende 25 ist ein im Inneren des Uhrgehäuses angeordnetes, nicht dargestelltes, steuerbares Element betätigbar.

Die Federarme 22 erstrecken sich vom Führungsring 21 ausgehend etwa parallel zur Längsachse des Betätigungsstößels 10 und bilden in ihrem an die Verriegelungsnocken 23 angrenzenden Bereich einen rampenartigen Bereich 26, der in Richtung zum Gehäuseinneren zur Längsachse des Betätigungsstößels 10 hin geneigt ist.

In der in den Figuren 1 bzw. 5 und 6 dargestellten unbetätigten Stellung der Drucktastenanordnung, in die der Tastenkopf 1 durch eine Rückstellfeder 27 beaufschlagt ist, befindet sich das freie Ende 28 der Hülse 5 in einem Abstand zum rampenartigen Bereich 26. Durch Drücken des Tastenkopfs 1 wird dieser unter Zusammendrücken sowohl der Druckfeder 12 als auch der Rückstellfeder 27 zum Gehäuseinneren hin bewegt, bis er in halbbetätigter Stellung (Figuren 2 bzw. 7) mit dem Ende 28 an dem rampenartigen Bereich 26 zur Anlage kommt.

Da die Verriegelungsnocken 23 durch die Federarme 22 federnd in die Ringnut 24 hineinragend beaufschlagt sind, kann der Betätigungsstößel 10 sich nicht in das Innere des Uhrgehäuses bewegen.

Erst bei einer weiteren Verschiebung des Tastenkopfes 1 gelangt das Ende 28 zur Anlage an den rampenartigen Bereich, gleitet an diesem entlang und spreizt dadurch die Federarme 22 entgegen ihrer Federkraft radial auseinander. Dabei werden die Verriegelungsnocken 23 aus der Ringnut 24 herausbewegt, so daß der Betätigungsstößel 10 nun unter der Kraft der sich entspannenden Druckf eder 12 in das Gehäuseinnere bewegt und ein steuerbares Element der Uhr betätigt.

In dieser Endposition kommt der Ringkragen 8 am Ringkörper 17 zur Anlage und begrenzt ein Weiterbewegen des Tastenkopfes 1.

Durch die Rückstellfeder 27, die die Hülse 5 umschließend mit ihrem einen Ende am Ringkörper 17 und mit ihrem anderen Ende am Tastenkopf 1 abgestützt ist, wird anschließend der Tastenkopf 1 in seine Ausgangsstellung zurückbewegt. Dabei nimmt der Tastenkopf 1 mit seinem Ringanschlag 14 den Betätigungsstößel 10 an dessen Ringansatz 13 in die Ausgangsstellung mit zurück.

Die Ringnut 24 gelangt gleichzeitig in den Bereich der Verriegelungsnocken 23, so daß diese federnd in die Ringnut 24 einrasten.

Bei dem Ausführungsbeispiel der Figuren 5 bis 10 ist zusätzlich die zylindrische Mantelfläche des Ringkragens 8 mit einem Gewinde 29 versehen, auf das eine ringförmige Kronenmutter 30 aufgeschraubt ist. Der dem Uhrgehäuse 16 zugewandte Bereich ist derart topfförmig ausgebildet, daß er den Ringkragen 18 übergreifen kann.

In der in Figur 5 dargestellten Stellung ist die Kronenmutter 30 so weit auf das Gewinde 29 aufgeschraubt, daß sie auf der Stirnfläche 31 des Ringkragens 18 zur Anlage kommt. Dadurch kann der Tastenkopf 1 nicht in Richtung zum Gehäuseinneren hin bewegt werden. Durch Verschrauben der Kronenmutter 30 in die andere Endstellung wird die Verschiebbarkeit des Tastenkopfes 1 freigegeben.

Um zu vermeiden, daß sich der Tastenkopf 1 beim Schrauben der Kronenmutter 30 mitdrehen kann, besitzt dieser zwei sich parallel zur Längsachse des Tastenkopfs 1 erstreckende Verdrehsicherungsansätze 32, die in entsprechende Ausdehnungen 33 im Ringkörper 17 hineinragen.

## Patentansprüche

1. Drucktastenanordnung zur Betätigung eines steuerbaren Elements einer Uhr, insbesondere einer Armbanduhr, mit einem radial von dem Uhrgehäuse hervorstehenden Tastenkopf (1), der axial verschiebbar angeordnet ist, mit einem am Tastenkopf (1) angeordneten Betätigungsstößel (10), der mittels des Tastenkopfes (1) durch eine Ausnehmung (15) im Uhrgehäuse (16) axial in das Gehäuseinnere verschiebbar und durch den das steuerbare Element betätigbar ist, wobei Tastenkopf (1) und Betätigungsstößel (10) zum Gehäuseäußeren hin federbeaufschlagbar sind, dadurch gekennzeichnet, daß Tastenkopf (1) und Betätigungsstößel (10) entgegen einer Federkraft axial zueinander verschiebbar sind, daß bei gehäusefernerer Positionen des Tastenkopfes (1) der Betätigungsstößel (10) in seiner gehäuseäußeren Stellung durch ein gehäusefestes Verriegelungselement blockierbar ist und daß bei gehäusenäherer Position des Tastenkopfes (1) das Verriegelungselement durch den Tastenkopf (1) in eine die Blockierung des Betätigungsstößels (10) aufhebende Stellung bewegbar ist.

2. Drucktastenanordnung nach Anspruch 1, dadurch gekennzeichnet, daß die axiale Verschiebbarkeit von Tastenkopf (1) und Betätigungsstößel (10) voneiander weg durch einen Anschlag begrenzt ist.

3. Drucktastenanordnung nach Anspruch 1, dadurch gekennzeichnet, daß der Tastenkopf (1) topfförmig mit zum Gehäuseinneren gerichteter Öffnung ausgebildet ist und daß das zum Gehäuseäußeren gerichtete Ende des Betätigungsstößels (10) durch die Öffnung in den Tastenkopf (1) hineinragt, wobei eine mit ihrem einen Ende am Tastenkopf (1) und mit ihrem anderen Ende am Betätigungsstößel (10) abgestützte Druckfeder (12) in einem zwischen der zylindrischen Innenwand des Tastenkopfs (1) und der zylindrischen Mantelfläche des Betätigungsstößels (10) gebildeten Ringraum (11) angeordnet ist.

4. Drucktastenanordnung nach Anspruch 3, dadurch gekennzeichnet, daß der Betätigungsstößel (10) einen radial hervorstehenden Ringansatz (13) aufweist, an dem die Druckfeder (12) mit ihrem einen Ende abgestützt ist.

5. Drucktastenanordnung nach einem der vorhergehenden Ansprüche, dadurch gekennzeichnet, daß der Betätigungsstößel (10) einen radial hervorstehenden Ringansatz (13) aufweist, der von einem radial nach innen hervorstehenden Ringanschlag (14) des Tastenkopfes im Bereich der Öffnung des Tastenkopfes (1) hintergriffen wird.

6. Drucktastenanordnung nach einem der vorhergehenden Ansprüche, dadurch gekennzeichnet, daß der Tastenkopf (1) im Bereich seiner zylindrisches Mantelfläche von einer Rückstellfeder (27) umschlossen ist, die mit ihrem einen Ende am Gehäuse (16) und mit ihrem anderen Ende an dem Tastenkopf (1) abgestützt ist.

7. Drucktastenanordnung nach einem der vorhergehenden Ansprüche, dadurch gekennzeichnet, daß im Bereich des Gehäuseinneren gerichteten Endes (25) des Betätigungsstößels (10) dieser mit einer radial umlaufenden Ringnut (24) ausgebildet ist, in die ein Verriegelungsnocken (23) federnd einrastbar ist.

8. Drucktastenanordnung nach Anspruch 7, dadurch gekennzeichnet, daß der Verriegelungsnocken (23) an dem freien Ende eines mit seinem anderen Ende gehäusefesten, sich etwa radial zum Gehäuse erstreckenden Federarms (22) angeordnet ist, wobei der Federarm (22) dem Verriegelungsnocken (23) gegen den Betätigungsstößel bewegend vorgespannt ist.

9. Drucktastenanordnung nach Anspruch 7, dadurch gekennzeichnet, daß mehrere Federarme (22) gleichmäßig um den Betätigungsstößel (10) herum verteilt angeordnet sind.

10. Drucktastenanordnung nach Anspruch 7, dadurch gekennzeichnet, daß der Federarm (22) einen rampenartigen Bereich (26) aufweist, der in Richtung zum Gehäuseinneren zur Achse des Betätigungsstößels (10) hin geneigt ist und gegen den ein Anschlag des Tastenkopfes (1) bei dessen Gehäuseeinwärtsbewegung in Anlage bringbar und der Verriegelungsnocken (23) entgegen der Federvorspannung des Federarms (22) aus der Ringnut (24) herausbewegbar ist.

11. Drucktastenanordnung nach Anspruch 10, dadurch gekennzeichnet, daß der Anschlag des Tastenkopfes (1) durch den Öffnungsbereich des topfförmigen Teils des Tastenkopfes (1) gebildet ist.

12. Drucktastenanordnung nach Anspruch 10, dadurch gekennzeichnet, daß der Anschlag im zweiten Teil des Weges der Gehäuseeinwärtsbewegung des Tastenkopfes (1) an dem rampenartigen Bereich (26) in Anlage bringbar ist.

13. Drucktastenanordnung nach einem der vorhergehenden Ansprüche, dadurch gekennzeichnet, daß der Tastenkopf (1) einen hülsenartig seinen topfförmigen Bereich im Abstand umschließenden und einen Ringraum bildenden Ringkragen (8) aufweist, wobei der Ringraum auf der gehäuseabgewandten Seite geschlossen ist und wobei gehäuseseitig ein gehäusefester Ringkragen (18) teleskopartig in den Ringraum hineinragt bzw. teleskopartig den Ringkragen (8) des Tastenkopfes (1) umschließt.

14. Drucktastenanordnung nach Anspruch 13, dadurch gekennzeichnet, daß einer der Ringkragen (8 bzw. 18) an seiner dem anderen Ringkragen (18 bzw. 8) zugewandten zylindrischen Mantelfläche eine radial umlaufende Ringnut (19) aufweist, in der ein Dichtungsring (20) angeordnet ist.

15. Drucktastenanordnung nach einem der vorhergehenden Ansprüche, dadurch gekennzeichnet, daß an dem Tastenkopf (1) ein seine Axialbewegung in Gehäuserichtung begrenzender Anschlag angeordnet ist, der durch Gehäuseeinwärtsbewegung des Tastenkopfes an dem Uhrgehäuse in Anlage bringbar ist.

16. Drucktastenanordnung nach Anspruch 15, dadurch gekennzeichnet, daß der Anschlag ein Verstellanschlag ist und aus einer eine Betätigung des steuerbaren Elements ermöglichenden in eine eine Betätigung des Steuerelements verhindernde Position verstellbar ist.

17. Drucktastenanordnung nach Anspruch 16, dadurch gekennzeichnet, daß der Verstellanschlag mit einem Gewinde (29) versehen ist, das in ein axial, insbesondere koaxial zum Tastenkopf (1) an dem drehfesten Tastenkopf (1) bzw. dem Uhrgehäuse ausgebildeten Gewinde (29) eingreift.

18. Drucktastenanordnung nach Anspruch 17, dadurch gekennzeichnet, daß der Verstellanschlag eine Kronenmutter (30) ist, die auf einem an der zylindrischen Mantelfläche des Tastenkopfes (1) ausgebildeten Gewinde (29) angeordnet ist und deren dem Uhrgehäuse (16) zugewandte Stirnfläche eine gegen das Uhrgehäuse (16) anschlagbare Anschlagfläche (31) bildet.

19. Drucktastenanordnung nach Anspruch 18, dadurch gekennzeichnet, daß der Tastenkopf (1) in seiner eine Betätigung des steuerbaren Elements ermöglichenden Position zumindest weitgehend in die Gewindebohrung der Kronenmutter (30) versenkt eingeschraubt ist.

20. Drucktastenanordnung nach Anspruch 18, dadurch gekennzeichnet, daß das dem Uhrgehäuse (16) abgewandte Ende des Tastenkopfes (1) eine größere radiale Erstreckung besitzt als das Gewinde der Kronenmutter (30).

21. Drucktastenanordnung nach Anspruch 18, dadurch gekennzeichnet, daß der Tastenkopf (1) einen Verdrehsicherungsansatz (32) besitzt, der in eine entsprechende gehäusefeste Ausnehmung (33) eingreift.

## Claims

1. A push button arrangement for actuating a controllable element of a watch, particularly of a wrist-watch, with a button head (1), which is disposed so that it is axially movable, projecting radially from the watch case, with an actuating plunger (10) disposed on the button head (1), which actuating plunger can be moved axially through a recess (15) in the watch case (16) into the inside of the case by means of the button head (1), and by means of which the controllable element can be actuated, wherein the button head (1) and the actuating plunger (10) can be acted upon by spring pressure towards the outside of the case, characterised in that the button head (1) and the actuating plunger (10) can be moved axially in relation to each other against a spring pressure, that with the button head (1) in positions further from the case the actuating plunger (10) can be locked in its position outside the case by means of a locking element fixed to the case, and that with the button head (1) in a position closer to the case the locking element can be moved by the button head (1) into a position which cancels the locking of the actuating plunger (10).

2. A push button arrangement according to claim 1, characterised in that the axial travel of the button head (1) and the actuating plunger (10) away from each other is restricted by a stop.

3. A push button arrangement according to claim 1, characterised in that the button head (1) is constructed in the shape of a pot with its opening directed towards the inside of the case and that the end of the actuating plunger (10) which is directed towards the outside of the case projects through the opening in the button head (1), wherein a pressure spring (12) with one end supported on the button head (1) and its other end supported on the actuating plunger (10) is disposed in an annular space formed between the cylindrical surface area of the button head (1) and the cylindrical outer wall of the actuating plunger (10).

4. A push button arrangement according to claim 3, characterised in that the actuating plunger (10) has a radially projecting annular shoulder (13) on which the pressure spring (12) is supported at one end.

5. A push button arrangement according to any one of the preceding claims, characterised in that the actuating plunger (10) has a radially projecting annular shoulder (13) the back of which engages with an inwardly radially projecting annular stop (14) on the button head in the region of the opening of the button head (1).

6. A push button arrangement according to any one of the preceding claims, characterised in that the button head (1) is surrounded by a pull-back spring (27) in the region of its cylindrical surface area, which pull-back spring is supported at one end on the case (16) and at the other end on the button head (1).

7. A push button arrangement according to any one of the preceding claims, characterised in that the actuating plunger (10) is constructed with an annular groove (24) surrounding it radially in the region of its end (25) which is directed towards the inside of the case, in which annular groove a locking cam (23) can be resiliently latched.

8. A push button arrangement according to claim 7, characterised in that the locking cam (23) is disposed at the free end of a spring arm (22) extending approximately radially to the case and fixed to the case at its other end, wherein the spring arm (22) is pre-stressed to move the locking cam (23) against the actuating plunger (10).

9. A push button arrangement according to claim 7, characterised in that a plurality of spring arms (22) is uniformly distributed around the actuating plunger.

10. A push button arrangement according to claim 7, characterised in that the spring arm (22) has a ramp-like region (26) which slopes inwards towards the axis of the actuating plunger (10) in a direction towards the inside of the case, with which ramp-like region a stop on the button head (1) can be brought into contact when the latter moves towards the inside of the case, and the locking cam (23) can be moved out of the annular groove (24) against the spring-loaded bias of the spring arm (22).

11. A push button arrangement according to claim 10, characterised in that the stop on the button head (1) is formed by the opening region of the pot-shaped part of the button head (1).

12. A push button arrangement according to claim 10, characterised in that the stop can be brought into contact with the ramp-like region (26) in the second part of the path of movement of the button head (1) towards the inside of the case.

13. A push button arrangement according to any one of the preceding claims, characterised in that the button head (1) has a sleeve-like annular collar (8) surrounding its pot-shaped region at a distance and forming an annular space, wherein the annular space is closed on its side remote from the case and wherein an annular collar (18) fixed to the case projects telescopically into the annular space on the case side or telescopically surrounds the annular collar (8) of the button head (1).

14. A push button arrangement according to claim 13, characterised in that one of the annular collars (8 or 18) has a radially surrounding annular groove (19), in which a sealing ring (20) is disposed, on its cylindrical surface area facing the other annular collar (18 or 8, respectively).

15. A push button arrangement according to any one of the preceding claims, characterised in that a stop is disposed on the button head (1) which restricts the axial movement of the latter in the direction of the case, which stop can be brought into contact with the watch case by the movement of the button head towards the inside of the case.

16. A push button arrangement according to claim 15, characterised in that the stop is an adjustment stop and can be adjusted from a position which makes it possible to actuate the controllable element to a position which prevents the control element from being actuated.

17. A push button arrangement according to claim 16, characterised in that the adjustment stop is provided with a screw thread (29) which engages in a screw thread (29) formed on the rotationally fixed button head (1) or on the watch case and which is disposed axially, particularly coaxially, in relation to the button head (1).

18. A push button arrangement according to claim 17, characterised in that the adjustment stop is a crenellated nut (30) which is disposed on a screw thread (29) formed on the cylindrical surface area of the button head (1), the end face of the crenellated nut which faces the watch case (16) forming a stop face (31) which can come into contact with the watch case (16).

19. A push button arrangement according to claim 18, characterised in that, in its position which makes it possible to actuate the controllable element, the button head (1) is at least substantially screwed into and countersunk within the threaded hole of the crenellated nut (30).

20. A push button arrangement according to claim 18, characterised in that the end of the button head (1) remote from the watch case (16) has a greater radial span than the screw thread of the crenellated nut (30).

21. A push button arrangement according to claim 18, characterised in that the button head (1) has a rotation locking catch (32) which engages in a corresponding recess (33) fixed to the case.

## Revendications

1. Bouton-poussoir destiné à actionner un élément asservi d'une montre, notamment d'une montre-bracelet, et comportant un bouton (1), qui fait saillie radialement du boîtier de la montre et qui est mobile axialement, et une tige-poussoir (10) de manoeuvre, qui est disposée sur ce bouton (1), qui peut être repoussée axialement au moyen dudit bouton (1) à l'intérieur du boîtier (16) par une ouverture (15) de ce dernier et par l'entremise de laquelle l'élément asservi peut être actionné, le bouton(1)et la tige (10) de manoeuvre étant sollicités élastiquement vers l'extérieur du boîtier, bouton-poussoir caractérisé en ce que le bouton (1) et la tige (10) de manoeuvre peuvent se déplacer axialement pour se rapprocher l'un par rapport à l'autre contre l'action d'une force élastique ; en ce que, lorsque le bouton (1) est le plus éloigné du boîtier, la tige (10) de manoeuvre est immobilisée dans une position extérieure au boîtier par un élément de verrouillage solidaire de ce boîtier ; et en ce que, lorsque le bouton (1) est le plus rapproché du boîtier, ce bouton (1) peut déplacer et amener cet élément de verrouillage à une position supprimant le verrouillage de la tige (10) de manoeuvre.

2. Bouton-poussoir selon la revendication 1, caractérisé en ce que le mouvement d'éloignement axial mutuel du bouton (1) et de la tige (10) de manoeuvre est limité par une butée.

3. Bouton-poussoir selon la revendication 1, caractérisé en ce que le bouton (1) a une forme en cloche à orifice tourné vers l'intérieur du boîtier et en ce que l'extrémité, orientée vers l'extérieur de la tige (10) de manoeuvre pénètre dans ce bouton (1) par cet orifice, un ressort (12) de compression, qui s'appuie d'un côté contre ledit bouton (1) et de l'autre côté contre cette tige (10) de manoeuvre, étant disposé dans un espace annulaire (11) formé entre la paroi intérieure cylindrique du bouton (1) et la surface latérale cylindrique de la tige (10) de manoeuvre.

4. Bouton-poussoir selon la revendication 3, caractérisé en ce que la tige (10) de manoeuvre comporte un épaulement (13) annulaire radial, contre lequel le ressort (12) de compression s'appuie d'un côté.

5. Bouton-poussoir selon l'une des revendications précédentes, caractérisé en ce que la tige (10) de manoeuvre comporte un épaulement (13) annulaire, derrière lequel vient s'appliquer une butée (14) annulaire radialement intérieure formée à l'orifice du bouton (1).

6. Bouton-poussoir selon l'une des revendications précédentes, caractérisé en ce que la surface latérale cylindrique du bouton (1) est entourée par un ressort (27) de rappel, qui s'appuie d'un côté contre le boîtier (16) et de l'autre côté contre ce bouton (1).

7. Bouton-poussoir selon l'une des revendications précédentes, caractérisé en ce que la tige (10) de manoeuvre comporte, à son extrémité (25) orientée vers l'intérieur du boîtier, une gorge annulaire (24) dans laquelle un ergot (23) de verrouillage peut s'engager élastiquement.

8. Bouton-poussoir selon la revendication 7, caractérisé en ce que l'ergot (23) de verrouillage est disposé à l'extrémité libre d'un bras (22) élastique, dont l'autre extrémité est solidaire du boîtier, et qui se prolonge de façon sensiblement radiale par rapport à celui-ci, ce bras (22) ayant un bandage initial sollicitant l'ergot (23) vers la tige (10) de manoeuvre.

9. Bouton-poussoir selon la revendication 7, caractérisé en ce qu'il comprend un certain nombre de bras (22) élastiques, uniformément répartis autour de la tige (10) de manoeuvre.

10. Bouton-poussoir selon la revendication 7, caractérisé en ce que le bras élastique (22) comporte un secteur (26) oblique par rapport à l'axe de la tige (10) de manoeuvre et en pente, dans le sens de l'intérieur du boîtier, secteur contre lequel vient s'appliquer une butée du bouton (1) quand celui-ci est repoussé vers ce boîtier, et qui fait sortir l'ergot (23) de verrouillage de la gorge annulaire (24), contre le bandage du bras (22).

11. Bouton-poussoir selon la revendication 10, caractérisé en ce que la butée du bouton (1) est formée par l'orifice de la partie en cloche de ce bouton (1).

12. Bouton-poussoir selon la revendication 10, caractérisé en ce que la butée peut venir s'appliquer contre le secteur oblique (26) dans la seconde partie du déplacement du bouton (1) vers le boîtier.

13. Bouton-poussoir selon l'une des revendications précédentes, caractérisé en ce que le bouton (1) comporte un collet annulaire (8) en forme de manchon, qui entoure à une certaine distance la partie en cloche de ce bouton et qui forme un espace annulaire, cet espace étant fermé du côté opposé au boîtier et du côté du boîtier un collet annulaire (18) solidaire de ce boîtier pénétrant télescopiquement dans ledit espace ou bien entourant télescopiquement le collet annulaire (8) du bouton (1)

14. Bouton-poussoir selon la revendication 13, caractérisé en ce que l'un des collets annulaires (8 ou 18) comporte sur sa surface latérale cylindrique adjacente à l'autre collet (18 ou 8) une gorge annulaire (19) radialement périphérique dans laquelle un joint (20) annulaire est disposé.

15. Bouton-poussoir selon l'une des revendications précédentes, caractérisé en ce que le bouton (1) comporte une butée, qui limite son déplacement axial vers le boîtier et que ce déplacement du bouton (1) applique contre ce boîtier.

16. Bouton-poussoir selon la revendication 15, caractérisé en ce que la butée est une butée réglable et peut passer, d'une position permettant d'actionner l'élément asservi à une position où elle emppêche d'actionner cet élément.

17. Bouton-poussoir selon la revendication 16, caractérisé en ce que la butée réglable présente un taraudage (29) qui est engagé sur un filetage (29) axial, notamment coaxial au bouton (1), formé, soit sur ledit bouton dont la rotation est empêchée, soit sur le boîtier.

18. Bouton-poussoir selon la revendication 17, caractérisé en ce que la butée réglable est un écrou (30) crénelé, qui est disposé sur un filetage (29) formé sur la surface latérale cylindrique du bouton (1) et dont la face adjacente au boîtier (26) de la montre forme une surface de butée (31) pouvant venir buter contre ce boîtier (16).

19. Bouton-poussoir selon la revendication 18, caractérisé en ce que, dans la position qui permet d'actionner l'élément asservi, le bouton (1) est vissé et au moins largement encastré dans le taraudage de l'écrou crénelé (30).

20. Bouton-poussoir selon la revendication 18, caractérisé en ce que l'extrémité du bouton (1) opposée au boîtier (16) de la montre a un plus grand diamètre que le taraudage de l'écrou (30).

21. Bouton-poussoir selon la revendication 18, caractérisé en ce que le bouton (1) comporte un prolongement (32) empêchant une rotation, et qui s'engage dans une mortaise (33) complémentaire du boîtier.
